# EUROPÄISCHE PATENTSCHRIFT

(11) **EP 0 822 333 B1**
(45) Veröffentlichungstag und Bekanntmachung des Hinweises auf die Patenterteilung: **02.10.2002**
(21) Anmeldenummer: 97112992.9
(22) Anmeldetag: 29.07.1997
(51) Int. Cl.: F04C 2/10

(54) **Hydraulische Maschine in Zahnring-Bauweise**
Internal gear hydraulic machine
Machine hydraulique à engrenages internes

(30) Priorität: 31.07.1996 DE 19630975; 07.08.1996 DE 19631910
(43) Veröffentlichungstag der Anmeldung: 04.02.1998
(62) Teilanmeldung aus: 01125325.9
(73) Patentinhaber: "Archimedes" Voulgaris Hydraulikmotorenbau GmbH, 9300 St. Veit/Glan (AT); Voulgaris, Christos, 83734 Hausham (DE)
(72) Erfinder: Voulgaris, Andreas, 83734 Hausham (DE); Voulgaris, Christos, 83734 Hausham (DE)
(74) Vertreter: Leske, Thomas, Dr.

(56) Entgegenhaltungen:
- DE-A- 1 528 946
- DE-A- 1 802 021
- DE-A- 1 936 516
- DE-A- 2 412 418
- DE-A- 4 202 466
- DE-B- 1 280 056
- DE-B- 1 293 599
- US-A- 1 486 836

## Beschreibung

Die Erfindung bezieht sich auf eine hydraulische Maschine nach dem Oberbegriff des Anspruchs 1, 2 oder 5.

Eine vorliegende hydraulische Maschine ist von einfacher Bauweise, wobei sie sich mit einer geringen Anzahl von Bauteilen realisieren läßt, und sie zeichnet sich durch Störungsunanfälligkeit, Robustheit und langer Lebensdauer aus. Sie funktioniert auch mit wahlweiser Drehrichtungsumkehr und auch mit Motor - sowie Pumpenbetrieb.

Eine hydraulische Maschine der vorliegenden Art ist in der DE 42 02 466 C2 und DE-A-1 936 516 beschrieben. Bei dieser bekannten Maschine sind der Rotor und der Rotorring zwischen zwei Seitenführungsscheiben geführt, die vom anstehenden hydraulischen Innendruck gegen den Rotor und den Rotorring beaufschlagt sind. Zusätzlich sind die Seitenführungsscheiben durch Federn gegen den Rotor und den Rotorring vorgespannt. Hierdurch ist eine erste Drucksteuervorrichtung gebildet, deren Seitenführungsscheiben eine Ventilfunktion ausführen. Außerdem ist eine zweite Drucksteuervorrichtung mit einer Steueröffnung in einem Kanal des Gehäuses zugeordnet, der den den anstehenden hydraulischen Druck enthaltenden Innenraum mit dem Auslaß der Maschine verbindet. Die Steueröffnung ist durch ein Ventil gebildet, das in Srömungsrichtung zum Auslaß hin gegen die Rückstellkraft der Feder öffnet. Durch diese Drucksteuervorrichtung wird der anstehende hydraulische Druck ebenfalls gesteuert.

Hierdurch werden schädliche Anpresskräfte der Seitenführungsscheiben vermieden und die Funktionseigenscheiften der Maschine verbessert, z. B. beim Starten und im niedrigen Lastbereich.
Zwecks wahlweisem Funktionsbetrieb dieser hydraulischen Maschine im Links- und Rechtslauf sind zwei zweite spiegelbildlich angeordnete Drucksteuervorrichtungen vorhanden, von denen der eine Kanal mit dem Einlaß und der andere Kanal mit dem Auslaß verbunden ist, wobei die Steueröffnung durch Rückschlagventile gebildet sind, die in der Gehäusewandung nach außen münden und durch von außen zugängliche Schraubstopfen verschlossen sind.
Bei dieser bekannten Ausgestaltung sind die Zuführ- und Abführöffnungen um ein übliches Maß in Umfangsrichtung zueinander versetzt in einem Seitenführungsteil angeordnet, wodurch eine große axiale Baulänge bedingt ist.
In der DE 33 42 131 A1 ist eine Ringkolben-Maschine beschrieben, bei der in einem den Innenraum des Gehäuses und dessen Einlaß verbindenen Kanal ein hydrostatisch wirkendes Entlastungsventil in Form eines Rückschlagventils angeordnet ist. Desweiteren sind der Rotor und der Rotorring zwischen einer Ventilscheibe und einer Steuerscheibe geführt, von denen in der Steuerscheibe und in einer nebengeordneten Gehäusewand Rückschlagventile in Bohrungen vorgesehen sind, die mit den Zu- und Rücklaufleitungen in Verbindung stehen, wobei die Rückschlagventile jeweils in Strömungsrichtung zu den Zuführkammern hin öffnen und in die umgekehrte Richtung schließen.
Aus der US 3 515 496 ist eine hydraulische Maschine der Zahnring-Bauart (Fig. 1 bis 8) als Pumpe zu entnehmen bei der zwecks Steuerung der Fördermenge der Pumpe ein Steuerelement mit einem nierenförmigen Steuerschlitz manuell verschwenkbar ist. Im Rotor (Fig.5) oder im Rotorring (Fig.8) sind Druckbegrenzungsventile (Überdruckventile) in zugehörigen radialen Kanälen angeordnet, die schädliche Überdrücke verhindern, wenn die Druckkammern aufgrund der jeweiligen Schwenkstellung des Steuerelementes nicht in Verbindung mit den Rücklaufkanälen stehen (s. z.B. Sp.3, Z. 58 bis 61).

An eine hydraulische Maschine der vorliegenden Art sind mehrere Forderungen gestellt. Neben einer guten Funktion und einer einfachen, stabilen und funktionssicheren Bauweise langer Lebensdauer besteht auch die Forderung nach einer einfachen und kostengünstigen Herstellung. Außerdem ist es vorteilhaft, wenn bedeutende Funktionen der Maschine von außen nicht zugänglich sind, um eine falsche Einstellung durch Unbefugte zu verhindern.

Der Erfindung liegt die Aufgabe zugrunde, bei einer hydraulischen Maschine nach dem Oberbegriff des Anspruchs 1 die Laufeigenschaft zu verbessern und die Lebensdauer zu verlängern.

Diese Aufgabe wird durch die Merkmale des Anspruchs 1 gelöst.

Bei der erfindungsgemäßen Ausgestaltung nach Anspruch 1 steht das hydraulische Medium an den Drucköffnungen beider Steuerscheiben und somit zwischen dem Rotor und beiden Steuerscheiben unter Druck an, wobei sich ein Medium-Film bzw. Polster dazwischen ausbildet. Hierdurch wird nicht nur eine gute Schmierung zwischen diesen Teilen erzielt, sondern es findet aufgrund der hydraulischen Wirkung auch eine Entlastung zwischen diesen Teilen statt, wodurch die Reibung und der Verschleiß verringert werden.

Diese erfindungsgemäße Ausgestaltung eignet sich besonders gut für eine solche hydraulische Maschine, bei der eine oder beide Seitenführungsteile axial verschiebbar gelagert und gegen den Rotor beaufschlagt sind. In beiden vorgenannten Fällen bildet sich zu beiden Seiten des Rotors das hydraulische Zwischenpolster aus, so daß auch zu beiden Seiten des Rotors die Ventilfunktion der ersten Drucksteuervorrichtung stattfindet und deshalb von zwei ersten Drucksteuervorrichtungen die Rede sein kann. Bei dieser Maschinenart werden die Anpressung zwischen den Steuerscheiben und dem Rotor und der Verschleiß verringert, die Lebensdauer verlängert und das Laufverhalten verbessert. Dabei ist es vorteilhaft, daß die Entlastung durch den Arbeitsdruck erfolgt und somit proportional dazu ist. Hierdurch eignet sich diese erfindungsgemäße Ausgestaltung besonders gut in Kombination mit einer zweiten Drucksteuervorrichtung, die ebenfalls im wesentlichen proportional zum Arbeitsdruck arbeitet. Beim Vorhandensein einer ersten und/oder einer zweiten Drucksteuervorrichtung sind die durch die Ausgestaltung nach Anspruch 1 erzielten axialen Ausgleichskräfte in das gewünschte Gesamt-Kräfteverhältnis der auf beiden Seiten der oder beider axial verschiebbaren Seitenführungsteile wirksamen Kräfte einzubeziehen.
Ein weiterer Vorteil der erfindungsgemäßen Ausgestaltung besteht darin, daß bei einer den anstehenden Gehäusedruck erhöhenden Störung, z.B. ein Rückstau oder ein Defekt der zweiten Drucksteuervorrichtung, die Anpreßkraft geringer ist und Reibung und daraus resultiernde Schäden verringert oder vermieden werden können.

Der Erfindung liegt im weiteren die Aufgabe zugrunde, eine hydraulische Maschine nach dem Oberbegriff des Anspruchs 4 so auszugestalten, daß eine kleinere axiale Bauweise erreichbar ist.

Diese Aufgabe wird durch die Merkmale des Anspruchs 4 gelöst.

Bei dieser Ausgestaltung läßt sich die axiale Länge der Maschine verringern, z.B. in etwa um das Maß einer bei der bekannten Ausgestaltung vorhandenen Ventilscheibe, was für bestimmte Einsatzfälle der Maschine, wie insbesondere als Antrieb für das Werkzeug eines Greifers, z.B. eines Baggers oder dergleichen, vorteilhaft ist, weil eine niedrige Bauhöhe erreicht wird. Im Vergleich.mit der gattungsgemäßen Ausgestaltung wird außerdem die Schmierung verbessert, die Reibung verringert und die Lebensdauer verlängert, weil auf beiden Seiten des Rotors die zwischen ihm und den Seitenführungsteilen vorhandenen Zuführ- und Abführöffnungen eine befriedigende Schmierung auf beiden Seiten des Rotors gewährleisten.

Vorzugsweise sind wenigstens ein Teil der Drucksteuervorrichtungen für unterschiedliche Betriebsdrucke so eingestellt, daß der Funktionsbereich der einen Drucksteuervorrichtung bei einem ersten Betriebsdruck endet. Die weitere zweite Drucksteuervorrichtung ist zwar für einen höheren Druckbereich eingestellt, jedoch ist der wirksame Funktionsbereich durch die erzielte Druckbegrenzung begrenzt. Hierdurch eignet sich die Maschine aufgrund Ihrer Voreinstellung für unterschiedliche Betriebsdrucke, z.B. unterschiedliche Hersteller des zugehörigen hydraulischen Kreislaufs oder des die Maschine enthaltenden Gerätes, wobei der max. Arbeitsdruck und das max. Drehmoment selbsttätig begrenzt sind, also ohne eine Veränderung der Einstellung der zweiten Drucksteuervorrichtungen.

Im Rahmen der Erfindung ist es möglich, wenigstens einen Teil der zweiten Drucksteuervorrichtungen oder alle voreinstellbar oder nacheinstellbar auszubilden. Dabei ist es vorteilhaft, die auf den höchsten Betriebsdruck eingestellte zweite Drucksteuervorrichtung nur voreinstellbar oder einstellbar, jedoch von außen unzugänglich anzuordnen oder auszubilden, weil sie eine Sicherheitsvorrichtung für die Maschine bilden kann (Druckund Drehmomentbegrenzung).

Bei diesen erfindungsgemäßen Ausgestaltungen funktioniert die Maschine bezüglich ihres Druck- und Drehmomnetverlaufs entsprechend den voreingestellten Charakteristiken der zweiten Drucksteuervorrichtungen.

Es läßt sich der Druck- und Drehmomentverlauf je nach Ausbildung der zweiten Drucksteuervorrichtungen stufenlos oder in Stufen an gewünschte Druck- bzw. Drehmomentkennlinien anpassen. Hierdurch ist es möglich in bestimmten Teilbereichen des Druck- bzw. Drehmomentbereichs der Maschine besondere Druck- und Drehmomentgrößen und somit auch Drehmomentbegrenzungen zu schaffen. Es ist z.B. möglich, für Manipulationsarbeiten (Stapeln, Entstapeln) eines Greifers das Drehmoment mit einem verhältnismäßig geringen Wert zu bestimmen, so daß mit falschen Bewegungen, die z.B. ungewollt gegen benachbarte Gegenstände gerichtet sind, keine große Zerstörungskraft ausgeübt werden kann.
Außerdem ist es möglich, das maximale Drehmoment auf einen bestimmten Wert zu begrenzen. Ein weiterer Vorteil ist darin zu sehen, daß beim Einsatz der Maschine bei unterschiedlichen, insbesondere höheren, Betriebsdrücken ein Überlastungsschutz der Maschine und/oder des von ihr angetriebenen Aggregats erreicht wird. Ferner läßt sich insbesondere im unteren Drehmomentbereich das Ansprechverhalten der Maschine verbessern und eine bessere Leistungsausnutzung erreichen.

Bei der Ausgestaltung nach Anspruch 12 ist die zweite Drucksteuervorrichtung in ein die Druck- und Rücklaufkammern begrenzendes Bauteil im Gehäuse integriert. Hierdurch wird eine einfache und kostengünstig herstellbare Bauweise erreicht. Die Drucksteuervorrichtung kann vorzugsweise vollständig in das Bauteil integriert werden und somit bei der Fertigung des Bauteils ausgebildet werden, wobei es besonderer Ausbildungsmaßnahmen am Gehäuse nicht bedarf. Ein weiterer Vorteil besteht darin, daß die Drucksteuervorrichtung von außen nicht zugänglich ist und außerdem die Gehäusewandung nicht geschwächt wird, was zur Stabilität beiträgt. Ist z.B. bei einer Ausführung der Drucksteuervorrichtung mittels eines Ventils der Ventilsitz verschlissen, dann bedarf es lediglich eines Austausches des Bauteils, wobei das Gehäuse weiter benutzt werden kann.

Ein weiterer Vorteil besteht darin, daß im Unterschied zur bekannten Ausgestaltung die Verbindungsstelle zwischen der zweiten Drucksteuervorrichtung bzw. deren Verbindungskanal und dem Auslaß zum einen im Bereich des aus verhältnismäßig kleinen Kanälen bestehenden Rücklauf-Kanalsystems oder am zugehörigen Seitenführungsteil oder vor einer Drossel zwischen diesem Kanalsystem oder diesem Seitenführungsteil und dem Auslaß verbunden ist. Vorzugsweise ist am zugehörigen Seitenführungsteil eine die Auslaßkanäle verbindende Umfangsnut vorgesehen, und die Verbindungsstelle ist in der Umfangsnut angeordnet. Hierdurch besteht ein kleinerer Druckunterschied zwischen dem anstehenden Druck und dem Druck an der Verbindungsstelle, und die zweite Drucksteuervorrichtung kann kleiner oder mit geringerer Schließfederkraft bei einer Ausführung als Ventil ausgebildet werden. Außerdem findet im Funktionsbetrieb im Seitenführungsteil ein ständiger Wechsel der in Funktion stehenden Rücklauföffnungen statt, was die Funktion der zweiten Drucksteuervorrichtung begünstigt.

In den Unteransprüchen sind Merkmale enthalten, mit denen weitere Verbesserungen bezüglich der vorbeschriebenen Vorteile erreicht werden, die zu einfachen, kleinen und kostengünstig herstellbaren sowie sicheren Bauweisen langer Lebensdauer führen, die die Sicherheit verbessern und die durch Auswahl bestimmter von mehreren Eingängen eine Anpassung der Maschine an bestimmte Funktionsanforderungen ermöglichen, ohne daß es sonstiger Veränderungen der Maschine bedarf.

Nachfolgend werden die Erfindung und weitere durch sie erzielbare Vorteile anhand von Zeichnungen und bevorzugten Ausgestaltungen beschrieben. Es zeigt
Fig. 1 eine erfindungsgemäße hydraulische Maschine im axialen Schnitt;
Fig. 2 die Maschine im Querschnitt;
Fig. 3 und 4 jeweils die Innenansicht von zwei Seitenscheiben der Maschine;
Fig. 5 eine erfindungsgemäße hydraulische Maschine im Querschnitt in abgewandelter Ausgestaltung;
Fig. 6 eine erfindungsgemäße hydraulische Maschine im axialen Schnitt in weiter abgewandelter Ausgestaltung;
Fig. 7 eine Seitenscheibe der Maschine nach Fig. 6 in axialer Ansicht;
Fig. 8 die Seitenscheibe nach Fig. 7 im axialen Schnitt;
Fig. 9 eine erfindungsgemäße hydraulische Maschine in abgewandelter Ausgestaltung im axialen Schnitt.

Die Hauptteile der hydraulischen Maschine 1 sind ein Gehäuse 2, eine darin drehbar gelagerte Welle 3, ein vom Gehäuse 2 umgebener und die Welle 3 umgebender Ringraum 4, ein im Bereich des Ringraums 4 auf der Welle 3 angeordneter und damit drehfest verbundener Rotor 5 mit einer Außenverzahnung 6, ein im Ringraum 4 angeordneter und den Rotor 5 umgebender Rotorring 7, der eine Innenverzahnung 8 aufweist, die mit der Außenverzahnung 6 des Rotors 5 zusammenwirkt und eine Außenverzahnung 9 aufweist, die mit einer Innenverzahnung 11 am Gehäuse 2 zusammenwirkt, zwei zu beiden Seiten des Rotors 5 und des Rotorringes 7 angeordnete Seitenscheiben 12,13, die beim Ausführungsbeispiel nach Fig. 1 und 6 durch Steuerscheiben 12a,13a gebildet sind, und noch zu beschreibende Zu- und Abführungsleitungen fur ein hydraulisches Medium, insbesondere Hydrauliköl.

Die Welle 3 durchsetzt das im Querschnitt vorzugsweise kreisrunde Gehäuse 2 ein- oder beidseitig jeweils in einer Durchführungsöffnung 14 nach außen, in der sie durch wenigstens einen Dichtungsring abgedichtet ist. Das Gehäuse 2 besteht aus drei Gehäuseteilen 2a,2b,2c, die koaxial hintereinanderliegend angeordnet und durch andeutungsweise dargestellte, parallel zur Mittelachse 17 angeordnete Schrauben 18 miteinander verschraubt sind. Am axial geschlossenen Ende des Gehäuses 2 ist ein Gelenkansatz 2d mit einer Gelenkbohrung 2e angeordnet für einen um die Gelenkachse 2f schwenkbaren Anschluß der Maschine 1 an einen Halter, insbesondere an den Greifer einer Baumaschine wie eines Baggers oder dergleichen.

Zu beiden Seiten des Ringraumes 4 sind in den Gehäuseteilen 2a,2c zylindrische Stufenausnehmungen 19,21 angeordnet, in denen jeweils die zugehörige Seitenscheibe 12,13 angeordnet ist.

Außenseitig von den Stufenausnehmungen 19, 21 sind in den Gehäuseteilen 2a, 2c außerdem Lagerstufenausnehmungen 22, 23 angeordnet, in denen die Welle 3 mittels zwei geeigneten Lagern gelagert ist, hier zwei Wälzlagern 24, 25, bei denen es sich bei der vorliegenden Ausgestaltung um zwei einander entgegengesetzt angeordnete Schrägwalzenlager handelt, die relativ hohe axiale Kräfte aufnehmen können. Insbesondere dann, wenn die Seitenscheiben 12,13 durch Steuerscheiben 12a,13a- gebildet sind, sind die Seitenscheiben 12,13 jeweils durch eine Drehsicherung 20 im Gehäuse 2 drehgesichert, hier durch einen achsparallelen Stift 20a.

Der Rotor 5 ist durch eine Drehmitnahmeverbindung, z.B. Keilnutverbindung 26, drehfest mit dem von ihm umgebenen Abschnitt der Welle 3 verbunden. Vozugsweise ist die Passung der Keilnutverbindung 26 so leichtgängig, daß der Rotor 5 auf der Welle 3 axial leicht verschiebbar ist. Ferner ist die Keilnutverbindung 26 z.B. durch geeignete Spalte S so ausgebildet, daß ein Durchgang für das hydraulische Medium zwischen den Lagerstufenausnehmungen 22, 23 gewährleistet ist.

Wie insbesondere Fig. 2 zeigt, weist die jeweils durch gerundete Zähne und Zahnlücken gebildete Außenzahnung 6 am Rotor 5 und die Innenverzahnung 8 am Rotorring 7 eine unterschiedliche Zähnezahl auf, wobei die Innenverzahnung 8 vorzugsweise einen Zahn mehr aufweist.

Hierdurch werden zwischen zugehörigen Zähnen und Zahnlücken der Außenverzahnung 6 und der Innenverzahnung 8 Arbeitskammern gebildet, die durch Anlage zugehöriger Zähne bei 27 voneinander getrennt und im wesentlichen abgedichtet sind. Es ergeben sich jeweils auf einer Seitenhälfte einer sich im Betrieb der Maschine 1 stetig ändernden Längsmittelebene 28 Druckkammern, in Fig. 2 bei Rechtslauf siehe z.B. 29, und auf der anderen Seitenhälfte Rücklaufkammern, siehe z.B. 31. Dabei wirken die Zähne der Außenverzahnung 6 mit auf den Innenseiten in den Seitenscheiben 12a,12b angeordneten Steueröffnungen 32a,32b zusammen. Die Lochbilder der Steueröffnungen 32a, 32b in den Steuerscheiben 12a,12b sind an sich gleich (s. Fig 3 u.4), wobei sie bezüglich der Drehebene des Rotors 5 spiegelbildlich zueinander angeordnet und in Umfangsrichtung um ein übliches, durch die Zahnabmessung bedingtes Maß versetzt zueinander angeordnet sind, wodurch die Funktion der Maschine gewährleistet ist. Bei Blickrichtung auf die Innenseiten der Seitenscheiben 12,13 (Fig.3 und 4) sind die beiden, die jeweiligen Steueröffnungen 32a,32b und das zugehörige Stiftloch 20a enthaltenden Lochbilder einander gleich. Durch ein Gegeneinanderschwenken der Seitenscheiben 12,13 und ein Verdrehen der einen Seitenscheibe in die Übereinstimmende Position der Drehsicherungen 20, hier koaxiale Stellung der Löcher 20a, erhalten die Seitenscheiben 12,13 die richtige Montage- bzw. Funktionsstellung.

Im Rotationsbetrieb bilden die Steueröffnungen 32a,32b auf der Mediumeinlaßseite mit den Druckkammern korrespondierende Zuführungs- bzw. Drucköffnungen in der einen Seitenscheibe, z.B. 12a, und auf der Mediumauslaßseite mit den Rücklaufkammern korrespondierende Abführungsöffnungen in der anderen Seitenscheibe, z.B. 12b, für das hydraulische Medium, wobei sie mit den Zähnen des Rotors 5 so durch Abdeckung und Freigabe in bekannter Weise zusammenwirken, daß die an sich bekannte Funktion der hydraulischen Maschine 1 gewährleistet ist und eine Rotationsbewegung zwischen der Welle 3 und dem Gehäuse 2 stattfindet. Bei dieser Rotation in der einen Umfangsrichtung, siehe z. B. Pfeil 34, führt der Rotorring 7 durch die Verzahnung herbeigeführte exzentrische Bewegungen bzw. Taumelbewegungen in radialer Richtung und in Umfangsrichtung aus, die durch unterschiedliche Zähnezahlen der inneren Verzahnung Vi und durch eine unterschiedliche Querschnittsbemessung der vorzugsweise gleiche Zähnezahlen aufweisenden Außenverzahnung Va gewährleistet ist. Diese Funktion einer vorliegenden hydraulischen Maschine 1 ist bekannt und braucht in soweit nicht weiter beschrieben zu werden.

Die Steuerscheiben 12a,12b sind vorzugsweise in den Gehäuseteilen 2a,2c angeordnet.

Die auf einem Teilkreis angeordneten Steueröffnungen 32a,32b sind jeweils durch sich axial und radial erstreckende Kanalabschnitte 35,36 mit einem vorzugsweise in der zugehörigen Steuerscheibe angeordneten gemeinsamen Kanalabschnitt 37,38 verbunden, an den sich im Gehäuse 2 wenigstens ein vorzugsweise radialer Kanalabschnitt 39,41 anschließt, der eine Drossel bilden kann, und der mit einem Einschraubloch 42,43 für eine Anschluß-Leitungsarmatur verbunden ist. Vorzugsweise ist der gemeinsame Kanalabschnitt 37,38 durch eine Umfangsnut gebildet. Hierdurch ist es nicht nur möglich, die radialen Kanalabschnitte 36 von außen einzubohren, sondern es ist auch möglich, den jeweils zugehörigen, hier durch ein Einschraubloch 42,43 gebildeten Anschluß, an einer beliebigen Stelle des Gehäuseumfangs anzuordnen. Die durch die zugehörigen Druck- und Rücklaufkanäle 36 gebildete Medien-Zuführung und Abführung durchsetzt somit die vorzugsweise zylindrische Teilungsfuge zwischen der zugehörigen Seitenscheibe 12,13 und dem Gehäuse 2 radial. Jede Seitenscheibe 12,13 weist eine Umfangsnut 37 oder 38 in der passenden Radialebene auf. Zu beiden Seiten davon sind Dichtungsringe in Ringnuten angeordnet, die sich vorzugsweise in den Seitenscheiben 12,13 befinden. Wie die Fig. 3 und 4 zeigen, ist die Drehsicherung 20, hier die Bohrung 20a, nicht symmetrisch zwischen zwei Steueröffnungen 12b sondern einseitig dazwischen angeordnet, wodurch bei gleicher Position beider Drehsicherungen 20 für die Seitenscheiben 12,13 der Versatz in Umfangsrichtung zwischen den Steueröffnungen 12a,12b gewährleistet ist.

Im Betrieb der Maschine 1 sind nicht nur die Druck- und Rücklaufkammern mit dem hydraulischen Medium gefüllt, sondern es füllen sich aufgrund vorhandener Spalte S und des Durchgangs von Lecköl, z. B. an den Dichtungsflächen 44, 45 zwischen dem Rotor 5 und den Seitenscheiben, auch der Gehäuseinnenraum 40 und die Lagerräume 46, 47 mit dem hydraulischen Medium, insbesonders Hydrauliköl, was zwecks der Schmierung der Lager erwünscht ist. Desgleichen füllt sich auch der zum Gehäuseinnenraum 40 gehörige ringförmige Zwischenraum 48 zwischen der Außenverzahnung 9 und der Innenverzahnung 11, was ebenfalls aus Gründen der Schmierung der Gleitflächen der äußeren Verzahnung Va erwünscht ist.

Es ist vorteilhaft, eine der beiden Seitenscheiben 12,13, hier die Seitenscheibe 12, axial unverschiebbar und die andere oder beide vorhandenen Seitenscheiben, hier die Seitenscheibe 13 und/oder die Seitenscheibe 12., axial verschiebbar anzuordnen und durch eine axiale Schubkraft gegen den Rotor 5 und den Rotorring 7 zu beaufschlagen. Hierzu kann jeweils wenigstens eine Feder und/oder der hydraulische Druck, z.B. der Gehäuseinnendruck im Gehäuseinnenraum 40 dienen. Bei einer axial gerichteten Verschiebbarkeit ist darauf zu achten, daß die Seitenscheibe in der axialen Führung der Drehsicherung 20 verschiebbar ist, was durch ein entsprechendes Bewegungspiel in einem der beiden Löcher 20a im Gehäuse 2 oder in der Steuerscheibe 12b für den Sicherungsstift 20b in einfacher Weise erreichbar ist. Außerdem sind die Umfangsnuten 37, 38 breiter und zwar so breit zu bemessen, daß in jeder Schiebestellung der betreffenden Seiten- bzw. Steuerscheibe 12a,13a die gewünschte Mediummenge diese Stelle passieren kann.

Es können eine oder beide Seitenscheiben 12,13 axial verschiebbar in den Stufenausnehmungen 19,21 gelagert und durch eine ringförmige oder mehrere auf dem Umfang verteilt angeordnete Federn 52 gegen den Rotor 5 und den Rotorring 7 beaufschlagt sein. Die Federn 52 können einseitig oder beidseitig angeordnet sein.

Im ersteren Fall (nur eine Seitenscheibe axial verschiebbar) kann die unverschiebbare Seitenscheibe, hier die Seitenscheibe 12, mittels einer Schraube oder eines Stiftes oder durch Einpressen axial fixiert sein, oder sie kann an sich verschiebbar im Gehäuse 2 gelagert sein und an einer Schulterfläche 2a1 des Gehäuses 2, hier 2a, anliegen. Dabei ist sie so dick zu bemessen, daß der an ihr anliegende Rotorring 7 - bei der vorliegenden Konstruktion - ein Bewegungsspiel S1 zur ihm gegenüberliegenden Begrenzungsfläche des Ringraums 48 aufweist. Die Anlage an der Schulterfläche 2a1 ist durch die Spannung der Feder(n) 52 vorgegeben, egal, ob der Druckanschluß durch die Seitenscheibe 12 (Anschluß 42) oder durch die Seitenscheibe 13 (Anschluß 43) verläuft. Die Breite 48a des Ringraums 4 ist so groß, daß das axiale Bewegungsspiel S1 auf beiden Seiten vorhanden ist und zwar auch unter Berücksichtigung einer noch zu beschreibenden Ventilfunktion zwischen einerseits Seitenscheibe und andererseits Rotor und Rotorring.

Zwecks Verringerung der Baugröße, ist die oder sind die Federn 52 jeweils in einer Ausnehmung, insbesondere einer Ringausnehmung 40a, in der Schulterfläche 2c1 angeordnet.

Im letzteren Falle (Federn 52 zu beiden Seiten) sind die Seitenscheiben 12,13 mit dem Rotor 5 und dem Rotorring 7 ebenfalls auch unter Berücksichtigung der noch zu beschreibenden Ventilfunktion elastisch mittenzentriert.

Die jeweils an der Seitenscheibe 12,13 wirksame, mechanische und hydraulische Beaufschlagungskraft F1 kann dabei gleich oder etwas kleiner oder etwas größer sein, als die entgegen gerichtete Beaufschlagungskraft F2, die der Arbeitsdruck in den Druckkammern 29 und ein in den Rücklaufkammern 31 vorhandener Druck an der Seitenscheibe 12,13 erzeugen. Die Maschine 1 kann jedoch auch für einen gewünschten Benutzungsfall so eingestellt sein oder werden, daß die Beaufschlagungskraft F2 geringer ist als F1. Entsprechend ist die Größe der äußeren Ringfläche 53 unter Berücksichtigung der Schubkraft der Feder 52 zu bemessen. Ein Überschuß der Beaufschlagungskraft F1 soll zwecks Abdichtung einen gewissen Andruck erzeugen und nur so groß sein, daß keine schädliche Reibung und kein erhöhter Verschleiß an den Dichtungsflächen 44, 45 auftritt.

Dies gilt, wenn eine oder beide Seitenscheiben 13 axial verschiebbar gelagert sind. Im ersten Fall dient die fixierte Scheibe als axiales Widerlager. Im zweiten Fall sind die Scheiben 12,13 durch die vorhandenen Federn 52, 52a mittenzentriert.

Der Durchmesser der Seitenscheiben 12,13 ist kleiner bemessen als der zwischen den Zähnen gemessene Innendurchmesser der Innenverzahnung 11, so daß die Seitenscheiben 12,13 nicht an den Seitenflächen der Innenverzahnung 11 bzw. an dem Gehäuseteil 2b, sondern an den Seitenflächen des Rotorrings 7 anliegen.

Die oder beide axial verschiebbare Seitenscheiben 12,13 üben somit eine Ventilfunktion aus und sind Teil einer ersten Drucksteuervorrichtung 49, die den an der Außenseite der Seitenscheibe oder -scheiben 12,13 anstehenden hydraulischen Druck p1 steuert bzw. ausgleicht. Wenn der Arbeitsdruck pA einen bestimmten Wert übersteigt, wird die oder werden die somit axial schwimmend gelagerten Seitenscheiben 12,13 etwas gegen die Kraft der Feder 52 oder Federn 52 gespreitzt, so daß das Ventil 49a etwas öffnet und es zu einer Druckentlastung zum Gehäuseinnenraum 40 unter Berücksichtigung des genannten Kräfteverhältnises F1 zu F2 kommt.

Der hydraulischen Maschine 1 ist eine zweite Drucksteuervorrichtung 54 mit einer Drucksteueröffnung 54a zugeordnet, die in einem Verbindungskanal 55 angeordnet ist, der den Innenraum des Gehäuses 2 mit der Abführungsseite bzw. dem Rücklauf der Maschine 1 verbindet. Es ist der Zweck der zweiten Drucksteuervorrichtung 54, die Druckdifferenz zwischen dem Arbeitsdruck pA und dem anstehenden Druck p1 unter Berücksichtigung des vorbeschrieben Kräfteverhältnises F1/F2 im wesentlichen über den gesamten Arbeitsbereich (geringer Lastbetrieb bis Vollast) oder Teilbereichen des Arbeitsbereichs (z.B. gringer Lastbereich, mittlerer Lastbereich oder Vollast) etwa konstant zu steuern und somit einen schädlichen Anstieg des anstehenden Druckes p1 und einen schädlichen starken Andruck der Seitenscheibe oder -scheiben 12,13 zu verhindern. Dies läßt sich durch eine Druckentlastung des Druckes p1 durch die Steueröffnung 54a zum Rücklauf hin erreichen und kann durch eine Drucksteueröffnung 54a in Form einer konstanten oder verstellbaren Drossel oder eines Steuerventils 54b mit einem gegen eine Federkraft zu öffnenden Schließkörper erreicht werden. Durch eine Verkleinerung oder Vergrößerung der Drossel bzw. der Drucksteueröffnung 54a oder der Federkraft läßt sich der Druck p1 und die Gegenkraft F1 einstellen, auch sehr gut im niedrigen Lastbereich. Mit zunehmender Größe der Steueröffnung 54a und/oder zunehmender Verringerung der Federkraft werden die Gegenkraft F1 verringert, der Ventilspalt zwischen der Seitenscheibe 12,13 einerseits und dem Rotor 5 sowie dem Rotorring 7 andererseits vergrößert, der wirksame Arbeitsdruck verringert und somit auch das erzeugte Drehmoment bzw. die Leistung der Maschine 1 verringert.

Entsprechend ist der Querschnitt der Drucksteueröffnung 54a bemessen und die Federkraft eingestellt oder einstellbar. Dabei hat sich ein Ventil 54b, das bereits bei einem verhältnismäßig niedrigen Druck p1 öffnet, als besonders vorteilhaft erwiesen. Die Einstellbarkeit kann z.B. durch einen Gewindestopfen mit einem Werkzeug - Drehangriffselement als Widerlager für die Ventilfeder erreicht werden.

Die erste und die zweite Drucksteuervorrichtung 49,54 sind bezüglich ihrer auf den Druck p1 Einfluß nehmenden Wirkungen so aufeinander abgestimmt, daß ein etwa konstanter Druckunterschied pA/p1 und das angestrebte Kräfteverhältnis F1/F2 erreicht wird.

Bei einer hydraulischen Maschine 1, die mit veränderlicher Drehrichtung oder im Motor- und Pumpenbetrieb arbeiten soll, sind je nach Konstruktion eine oder zwei Drucksteuervorrichtungen 54 vorzusehen, von denen im letzteren Fall die eine mit dem jeweiligen Einlaß und die andere mit dem jeweiligen Auslaß verbunden ist. Dabei empfehlen sich Ventile 54b in Form von Rückschlagventilen 54c, die die jeweilige Einlaßverbindung sperren und die jeweilige Auslaßverbindung öffnen.

Bei der Ausgestaltung nach Fig. 1, die für Rechts- und Linkslauf eingerichtet ist, sind zwei Drucksteuervorrichtungen 54 in Form von Rückschlagventilen 54c vorgesehen. Letztere sind jeweils in einem Verbindungskanal 55 angeordnet, der sich im Gehäuse erstreckt, und jeweils die zugehörige Umfangsnut 37,38 mit dem Gehäuseinnenraum 40 verbindet. Gemäß Fig. 1 sind die Verbindungskanäle 55 jeweils durch eine erste in der Radialebene der zugehörigen Umfangsnut 37,38 von außen in die Gehäuseteile 2a,2c eingebohrte Bohrung 54e, eine zweite, zur zugehörigen Stirnseite der zugehörigen Seitenscheibe 12,13 radial von außen in das Gehäuseteil 2a,2c eingebohrte und in den Gehäuseinnenraum 40, hier in eine Ringnut 40a im Gehäuseteil 2c oder in der zugehörigen Seitenscheibe 12 mündende Bohrung 54f und eine von der Innenseite der Gehäuseteile 2a,2c eingebohrte, die Bohrungen 54e und 54f schneidende Bohrung 54g gebildet, die im Außenbereich jeweils durch einen Stopfen 54h verschlossen sind.

Die Bohrungen 54f weisen jeweils einen durch eine Querschnittsverjüngung gebildeten Ventilsitz auf, gegen den ein Ventilkörper, insbesondere ein Kegel oder eine Kugel, durch eine Ventilfeder vorgespannt ist.

Die eine oder beide zweiten Drucksteuervorrichtungen 54 können voreingestellt oder -z.B. bei einem zughörigen Schraubstopfen 54h mit einem äußeren Werzeugangriffselement- durch eine Veränderung der Kraft der Ventilfeder einstellbar sein.

Da jeweils durch die erste und die zweite Drucksteuervorrichtung 49,54 der wirksame Arbeitsdruck pA bestimmt wird, läßt sich durch Voreinstellung oder Einstellung der jeweiligen zweiten Drucksteuervorrichtung 54 ein gewünschtes etwa konstantes Abtriebs-Drehmoment der Maschine 1 einstellen in Abhängigkeit eines bestimmten Betriebsdruckes, den das zugeführte hydraulische Medium aufweist.

Vorzugsweise sind dem oder den Auslässen (bei Rechts/Linkslauf dem jeweiligen Ein- und Auslass) der Maschine 1, hier den gedrosselten Kanalabschnitten 39,41, Bypässe, hier Bypaß-Sperrventile 61 in Form von Rückschlagventilen so zugeordnet, daß der Schließkörper den zugehörigen Bypaß 62 in der Eingangsrichtung sperrt und in der Ausgangsrichtung öffnet. Hierdurch ist im jeweiligen Funktionsbetrieb der Maschine 1 eine forcierte Entspannung bzw. Abströmung des hydraulischen Mediums zum Auslaß hin gewährleistet.

Das oder die Bypaß-Sperrventile 61 können z.B. von außen zugänglich in die vorhandenen Drosseln 39,41 umgehenden, z.B. in die Umfangsnuten 37,38 mündenden und die Einschraublöcher 42,43 anschneidenden Kanalabschnitten oder schrägen Bohrungen angeordnet sein, wobei jeweils ein Ventilsitz, ein Ventilkörper und eine Ventilfeder das vorgenannte Rückschlagventil bilden.

Bei einem beispielhaften Anwendungsfall, bei dem eine Zuführungsleitung einer hydraulischen Versorgung z.B. an den Anschluß 42 angeschlossen ist, gelangt das hydraulische Medium znächst in die Druckkammern 29, wo es die Rotation des Rotors 5 bewirkt und dann zu den Rücklaufkammern 31, von wo es durch die Leitungsabschnitte 35 bis 41 zum Auslaß 43 hin strömt. Im anderen Anschlußfalle umgekehrt. Der Auslaß ist bezüglich des Einlasses jeweils axial versetzt, wobei diese Anschlüsse jeweils im radialen Bereich der zugehörigen Seitenscheibe 12,13 angeordnet sein können.

In Fig.1 ist als Variante jeweils eine weitere zweite Drucksteuervorrichtung 54.A in Parallelanordnung in einem zur ersten Drucksteuervorrichtung 54 bzw. -öffnung 54a parallelen Bypaßkanal 54d vorgesehen, die unterschiedlich ausgebildet ist und mit einer unterschiedlich großen Steueröffnung 54a und/oder Ventilfederspannung ausgestaltet oder voreingestellt oder einstellbar sein kann. Die weitere zweite Drucksteuervorrichtung 54.A ist für einen höheren Druckansprechbereich eingerichtet. Sie ist geeignet, auch in höheren Druck- und Strömungsbereichen eine Verringerung des Druckanstiegs des Arbeitsdrucks zu steuern. Vorzugsweise ist die weitere zweite Drucksteuervorrichtung 54.A so eingerichtet, daß sie bei einem bestimmten Betriebsdruck einen Druckanstieg über einen bestimmten Wert hinaus begrenzt und somit auch das Drehmoment der Maschine 1 begrenzt. Es ist auch möglich und vorteilhaft, die zweite Drucksteuervorrichtung 54.A so zu bemessen, daß bei einer Beaufschlagung der Maschine 1 mit einem höheren Betriebsdruck ein bestimmter Arbeitsdruck und bestimmtes Drehmoment nicht überschritten werden. Eine solche Maschine 1 ist somit ohne Nacheinstellung für bestimmte unterschiedliche Betriebsdrucke oder Geräte zu verwenden, ohne daß die Gefahr einer Überlastung besteht.
Die weitere oder jeweils weitere zweite Drucksteuervorrichtung 54,54.A kann je nach Abstimmung der Steueröffnungsgröße/Federkraft eine kleinere Steueröffnung 54a und/oder eine größere Federspannung aufweisen.

Im Rahmen der Erfindung ist es möglich, mehrere, z.B. drei oder vier oder noch mehrere entsprechend unterschiedliche zweite Drucksteuervorrichtungen 54 in Parallelanordnung für einen jeweils höheren Druckansprechbereich oder höhere Betriebsdrucke vorzusehen.

Wie aus der Zeichnung zu entnehmen ist, ist es aus strömungstechnischen Gründen vorteilhaft, die eine oder weitere Drucksteuervorrichtungen 54,54.1 von einer Ringnut 40b am äußeren Umfangsrand der Seitenscheibe 12 ausgehen zu lassen, die im Bereich der Schulterfläche 2a1 durch einen oder mehrere Kanäle oder Nuten (nicht dargestellt) mit dem Gehäuseinnenraum 40 in Verbindung steht.

Es ist auch vorteilhaft, die Maschine 1 mit zwei oder mehreren Einlässen und einen oder mehreren Auslässen für das hydraulische Medium auszubilden, wobei wenigstens zwei der Einlässe unterschiedlich große, z.B. durch die Kanalabschnitte 39,41 gebildete Drosseln aufweisen. Hierdurch ist es möglich, die Maschine für unterschiedliche Drehzahlen einzustellen. Wenn zwei oder mehrere Eingänge mit gleich großen oder unterschiedlich großen Drosseln vorgesehen werden, ist es ebenfalls möglich, durch einen gezielten Anschluß eines oder mehrerer Eingänge an eine Zuführungsleitung Z oder mehrere Zuführungsleitungen eine gewünschte Drehgeschwindigkeit zu erhalten. Wenn die wahlweise Einschaltung mehrerer Drehgeschwindigkeiten gewünscht ist, kann dies durch wenigstens ein Umschaltventil U in der Zuführungsleitung Z oder in den Zuführungsleitungen erreicht werden, das z.B. manuell oder elektrisch (Elektromagnetventil) umschaltbar ist (Fig.5). Die nicht benötigten Ein- und gegebenenfalls auch Ausgänge sind durch geeignete Verschlußteile verschlossen, z. B. Verschlußarmaturen oder Stopfen.

Bei den Ausgestaltungen nach Fig. 1 und 5 sind mehrere Einlässe und auch Auslässe in Umfangsrichtung versetzt angeordnet.

Die Anordnung mehrerer unterschiedlicher zweiter Drucksteuervorrichtungen ist auch in Kombination mit unterschiedlichen Eingangsdrosseln 39,41 im Hinblick auf eine Drehmomentbegrenzung vorteilhaft.

Das Ausführungsbeispiel nach Fig. 6 bis 8 oder 9, bei dem gleiche oder vergleichbare Teile mit gleichen Bezugszeichen versehen sind, unterscheidet sich ebenfalls in mehrerer Hinsicht von den vorbeschriebenen Ausführungsbeispielen.

Zum einen sind ebenfalls beide Seitenscheiben 12,13 als Steuerscheiben 12a,13a ausgebildet, jedoch weisen beide Steuerscheiben sowohl Zuführungs- bzw. Drucköffnungen als auch Abführungsöffnungen an den jeweils zugehörigen Kanalabschnitten 35,36 auf, die miteinander verbunden sind, vorzugsweise in eine jeweils zugehörige Umfangsnut 37,38 münden. Die Umfangsnuten jeder Seitenscheibe sind axial voneinander beabstandet und beiderseits durch vorbeschriebene Ringdichtungen abgedichtet. Diese Steuerscheiben 12a,13a sind einander identisch ausgebildet und spiegelbildlich zueinander angeordnet, so daß nur eine Art hergestellt, gelagert und in das Gehäuse 2 montiert zu werden braucht. Die Lochbilder, d.h. zum einen die Drucköffnungen und zum anderen die Rücklauföffnungen, liegen sich axial direkt gegenüber. Die Drehsicherungen 20 sind jeweils symmetrisch zu den ihr benachbarten Druck- oder Rücklauföffnungen angeordnet, so daß die Steuerscheiben 12a,13a wahlweise in der einen oder anderen Gehäuse-Position montierbar sind und passen.

Die Drosseln bildenden Kanalabschnitte 39,41 sind jeweils in Übereinstimmung mit der Querebene der zugehörigen Umfangsnut 37,38 axial versetzt angeordnet. Vorzugsweise ausgehend von der zugehörigen Umfangsnut 37 oder 38 sind auch Bypässe 61 bzw. Bypaß-Sperrventile dem oder jedem Auslaß und vorzugsweise auch jedem Einlaß (Drehrichtungsumkehr) zugeordnet, z.B. in der Ausgestaltung gemäß Fig.5. Ein jeweiliger Bypass 61 ist insbesondere bei einer Anordnung der zweiten Drucksteuervorrichtung 54 in der Seitenscheibe 12,13 vorteilhaft, weil in einem solchen Fall beengte Rücklauf-Strömungsverhältnisse bestehen.

Wie bereits beim Ausführungsbeispiel nach Fig. 1 können auch hier eine oder beide Seitenscheiben 12,13 axial verschiebbar und durch wenigstens eine Feder 52 gegen den Rotor 5 vorgespannt sein. Dabei kann eine der beiden Seitenscheiben, in Fig.6 die Seitenscheibe 12a, in der zugehörigen Ausnehmung 19,21 fest sitzen, z.B. eingepresst sein, oder sie kann durch die Federkraft der anderen Seitenscheibe 13a gegen einen insbesondere festen axialen Anschlag (Gehäuse) vorgespannt sein. Es kann jedoch auch eine durch beiderseitige Federn 52 mittenzentrierte Anordnung vorgesehen sein. Auf die diesbezüglichen Beschreibungen beim Ausführungsbeispiel nach Fig. 1 wird Bezug genommen.

Bei dieser Ausgestaltung kann ein oder können mehrere Einlässe und/oder Auslässe jeweils etwa in der Ebene einer oder beider Steuerscheiben 12a,13a in Umfangsrichtung versetzt angeordnet sein. Beim Vorhandensein mehrerer Eingänge können wenigstens zwei davon oder alle bezüglich ihrer vorzugsweise durch eine Drossel gebildete Querschnittsgröße unterschiedlich ausgebildet oder eingestellt sein. Dabei können einem oder mehreren Auslässen jeweils eine und/oder mehrere unterschiedliche zweite Drucksteuervorrichtungen 54, 54.1 wie vorbeschrieben zugeordnet sein.

Von zwei oder mehreren axial und in Umfangsrichtung versetzten, z.B. zwei oder drei in Umfangsrichtung versetzten Anschlüssen A1 bis A3 und A4 bis A6 in der Querebene jeder Seitenscheibe 12a,13a gemäß Fig. 6 können ein oder mehrere bis auf einen oder mehrere Auslässe Einlässe sein. Von deren Drosselquerschnitten, hier die Querschnitte der Kanalabschnitte 39,41, können wenigstens zwei oder alle unterschiedlich sein. Die nicht angeschlossenen Anschlüsse sind jeweils verschlossen, z.B. durch einen Stopfen.

Ein Vorteil mehrerer Eingangsmöglichkeiten besteht auch darin, daß bei einem Eingangsdefekt, z.B. Beschädigung des Einschraubgewindes, ein anderer Eingang gleichen oder zur Not auch ungleichen Drosselquerschnitts benutzt werden kann.

Bei der Ausgestaltung nach Fig. 6 können wahlweise der einen oder der anderen oder beiden Seitenscheiben 12,13 zugeordnete Ein- und Auslässe einen Durchgang bilden, wobei sich durch Strömungsrichtungsumkehr Rechts/Linkslauf verwirklichen läßt. Wesentlich ist, daß wenigstens einer dieser Anschlüsse Einlaß ist und wenigstens ein anderer Auslaß ist, daß heißt, der Einlaß führt zu Drucköffnungen bzw. einer damit verbundenen Umfangsnut 38 und der Auslaß geht von Rücklauföffnungen bzw. einer damit verbundenen Umfangsnut 37 aus.

Ein besonderer Vorteil der Anordnung von zwei Seitenscheiben 12a,13a jeweils mit Druck- und Rücklauföffnungen, die jeweils miteinander in Verbindung stehen (Kanalabschnitte 35,36 und zugehörige Umfangsnut 37a,38), besteht zum einen darin, daß die Schmierung zwischen dem Rotor 5 und den Seitenscheiben 12a,13a verbessert ist, weil an allen Drucköffnungen das hydraulische Medium unter Druck ansteht. Zum anderen werden dadurch in Fig. 9 durch Pfeile verdeutlichte hydraulische Ausgleichskräfte erzeugt, die die Seitenscheiben 12a,13a zu spreizen suchen und dadurch einen wenigstens teilweisen oder völligen Ausgleich der durch den Druck hervorgerufenen Druckkraft (Flächenpressung) bewirken, mit der die Seitenscheiben 12a,13a durch den an ihnen außen anstehenden Druck gegen den Rotor 5 gedrückt werden. Diese Ausgestaltung eignet sich wegen der verbesserten Schmierung auch für solche Seitenscheiben 12a,13a, die im Gehäuse 2 axial unverschieblich angeordnet sind oder wegen des teilweisen oder vollständigen Druckausgleichs auch für Seitenscheiben 12a,13a, von denen eine oder beide axial verschiebbar gelagert und durch wenigstens eine Feder 52 beaufschlagt ist.

Die Seitenscheiben 12,13 müssen nicht durch vollständige Steuerscheiben 12a,13a gebildet sein. Die dem jeweiligen Einlaß zugeordnete Seitenscheibe braucht nur Drucköffnungen und die zugehörigen Kanäle 35,36 aufzuweisen, während die andere Seitenscheibe Druck- und Rücklauföffnungen aufweisen muß. Entsprechend braucht die dem Auslaß zugeordnete Seitenscheibe nur Rücklauföffnungen aufzuweisen, während die andere ebenfalls beide Öffnungen aufweisen muß. In diesen beiden Fällen ist nur eine Drehrichtung möglich, was bei einer Pumpe in vielen Fällen vorgegeben ist.

Ferner können jeweils eine oder mehrere zweite Drucksteuervorrichtungen 54 in anderer Ausgestaltung und Anordnung vorgesehen sein, z.B. im Gehäuse 2 und/oder in einer oder beiden Seitenscheiben 12a,13a.

Gemäß Fig. 6 bis 9 befindet sich zumindest der die Drucksteueröffnung 54a aufweisende Abschnitt des Verbindungskanals 55, vorzugsweise der Verbindungskanal 55 insgesamt, in der Steuerscheibe 12a,12b, wobei der Verbindungskanal 55 in die zugehörige Umfangsnut 37,38 mündet. Es ist eine Stufenbohrung mit unterschiedlichen Bohrungsabschnitten 56a,56b in vorzugsweiser etwa achsparalleler Anordnung vorgesehen, gegen deren die Drucksteueröffnung 54a bildende Stufe der Schließkörper 57 durch eine Feder 58 beaufschlagt ist, die sich an einem den Bohrungsabschnitt innenseitig verschließenden Stopfen, insbesondere Schraubstopfen 59, abstützt. Von dem größeren Bohrungsabschnitt 56b erstreckt sich radial ein Kanalabschnitt 60 zur zugehörigen Umfangsnut 37,38. Die eine oder zwei vorhandenen zweiten Drucksteuervorrichtungen 54 sind vorzugsweise der Einlaß- und Auslaßseite einander diametral gegenüberliegend in den Seitenscheiben 12a,13a angeordnet. Wenn das Einschraubloch 42a und/oder 42b die Druckseite ist, dann befindet sich die jeweils linke Drucksteuervorrichtung 54 in Funktion und umgekehrt. Dabei können auch diese zweiten Drucksteuervorrichtungen 54 gleich und/oder unterschiedlich ausgebildet und/oder eingestellt sein.

Bei der Ausgestaltung nach Fig. 6 sind mehrere, nämlich vier voneinander verschiedene zweite Drucksteuervorrichtungen vorgesehen, denen unterschiedliche Funktionen zukommen. Die in der gleichen Querebene oder einander gegenüberliegend angeordneten Drucksteuervorrichtungen sind jeweils einander im wesentlichen gleich und haben nur eine spiegelbildliche Funktion für Rechts/Linkslauf.

Die erste Drucksteuervorrichtung 54.1 ist in der einen Steuerscheibe, hier z.B. in der Steuerscheibe 13a, angeordnet und auf einen sehr niedrigen Ansprechdruck eingestellt, wobei die Ventilöffnung und die Federkraft der Ventilfeder relativ klein sind. Es ist der Zweck der Drucksteuervorrichtung 54.1, die grundsätzliche Funktion der Drucksteuerung durch geringen Mediumabfluß zu gewährleisten. Diese Drucksteuervorrichtung 54.1 ist im wesentlichen über den gesamten Funktionsbereich der Maschine 1 geöffnet.

Die von den Anschlüssen A1,A2,A4 und A5 unabhängig funktionierenden Drucksteuervorrichtungen 54.2,54.3 sind für unterschiedlich hohe Ansprechdrucke ausgebildet oder eingestellt oder voreingestellt, wobei sie, z.B. eine zweite und eine Dritte zweite Drucksteuervorrichtung 54.2,54.3, in ihrer Wirkungsweise für unterschiedlich hohe Druckbereiche eingerichtet sind: Dabei kann es sich um unterschiedlich hohe Betriebsdrucke verschiedener Geräte und/oder Hersteller handeln. Hierdurch läßt sich in der bereits beschriebenen Weise eine Arbeitsdruck- und Drehmomentbegrenzung trotz unterschiedlicher Betriebsdrucke erreichen, und es wird sowohl aus funktionellen als auch festigkeitsmäßigen Gründen die Sicherheit der Maschine verbessert.

Die in einer Seitenscheibe, hier der anderen Seitenscheibe 12a, angeordnete Drucksteuervorrichtung 54.4 ist für eine Funktion auch oder nur in einem noch höheren Druckbereich eingestellt, bei dem es sich um einen Maximaldruck oder ebenfalls um einen Betriebsdruck handeln kann. Diese Drucksteuervorrichtung 54.4 kann einen weiteren Stufenbereich der zweiten Drucksteuervorrichtung steuern oder auch ein Druckbegrenzungsventil mit verhältnismäßig großer Drossel bilden. Dabei ist ein weiterer selbsttätiger Stufenbereich oder eine Stufe vorgegeben zur Begrenzung eines unzulässigen Druckanstiegs oder zur Anpassung der Maschine 1 an einen weiteren unterschiedlichen Betriebsdruck bei Einstellung eines bestimmten, vorzugsweise gleichen Drehmomentes. Diese Drucksteuervorrichtung 54.4 ist vorzugsweise nicht verstellbar oder unzugänglich angeordnet, hier im Inneren des Gehäuses, wodurch eine Sicherheitsvorrichtung gebildet ist.

Die Funktion der Maschine 1 nach Fig.6 wird im folgenden anhand der Anschluß-Anordnung nach Fig 9 erklärt, bei der beispielsweise der Anschluß A1 an eine Druckleitung und der Anschluß A2 an eine Rücklaufleitung angeschlossen sind. Die Anschlüsse A3, A4, A5 und A6 sind durch geeignete Verschlußteile V wie z.B. Schraubstopfen verschlossen. Das am Anschluß A1 anstehende Druckmedium gelangt auf der Druckseite entsprechend den Pfeilen zu allen vorhandenen zweiten Drucksteuervorrichtungen 54.1 bis 54.4, wodurch diese geschlossen werden. Auf der Rücklaufseite bleiben die entsprechend eingerichteten Drucksteuervorrichtungen 54.1.bis 54.3 odergegebenenfalls auch 54.4 jedoch in Funktion, wobei sie als parallel geschaltete, für unterschiedlich hohe Ansprechbereiche wirksame Drucksteuervorrichtungen
arbeiten. Eine weitere Parallelschaltung einer weiteren zweiten Drucksteuervorrichtung gemäß Fig. 1 kann vorgesehen sein.

Im übrigen können bei dieser Ausgestaltung wahlweise Anschlüsse A1 bis A6 für den Strömungsdurchgang vorgesehen werden, wodurch unterschiedliche Drehgeschwindigkeiten und/oder Drehmomente aufgrund unterschiedlicher Eingangsdrosseln erreichbar sind.

Dabei ist es auch möglich, durch besondere Verschlußelemente Va, die so lang bemessen sind, daß sie die Verbindungsbohrung 54i im Bereich des jeweiligen Anschlusses sperren, wahlweise zweite Drucksteuervorrichtungen 54 abzuschalten. Auch hierdurch sind Anpassungen an unterschiedliche Drehmomente und Drehgeschwindigkeiten auf einfache Weise und schnell erreichbar. Wenn beim Vorhandensein eines entsprechenden Betriebsdruckes nur die zweite Drucksteuervorrichtung mit dem höchsten Ansprechbereich, siehe z.B. 54.4, in Funktion belassen wird, kann eine entsprechend hohe Leistung über den gesamten Drehzahlbereich erzielt werden. Letzteres läßt sich z.B. an den Anschlüssen A3 und A6 bei Abschaltung der zweiten Drucksteuervorrichtungen 54.2 und 54.3 erreichen.

Bei wechselnder Strömungsdurchgangsrichtung ergibt sich jeweils Rechts/Linkslauf.

## Patentansprüche

1. Hydraulische Maschine (1) der Zahnring-Bauart, insbesondere hydraulischer Motor, bestehend aus
einem Gehäuse (2),
einer im Innenraum des Gehäuses (2) drehbar gelagerten Welle (3), die mit wenigstens einem Wellenende die Wandung des Gehäuses (2) in einem Loch abgedichtet durchsetzt,
einem im Gehäuse (2) drehfest auf der Welle (3) angeordneten Rotor (5), der eine Außenverzahnung (6) aufweist,
einem den Rotor (5) umgebenden Rotorring (7) mit einer Innenverzahnung (8), die mit der Außenverzahnung (6) des Rotors (5) zusammenwirkt,
wobei der Rotor (5) und der Rotorring (7) zwischen seitlichen Führungsflächen von Seitenführungsteilen (12,13) geführt sind,
und wobei zwischen den Verzahnungen (6,8) des Rotors (5) und des Rotorrings (7) Arbeitskammern gebildet sind, die in einander gegenüberliegenden Zonen, die bezüglich einer im Rotationsbetrieb der Maschine (1) sich stetig ändernden Längsmittelebene (28) einander gegenüberliegen, Zuführkammern (29) und Abführkammern (31) bilden,
die mit Steueröffnungen (32a,32b) im Rotationsbetrieb korrespondieren,
die Zuführ- und Abführöffnungen bilden, die durch Zuführ- und Abführleitungen jeweils mit einem Einlaß bzw. mit einem Auslaß verbunden sind,
**dadurch gekennzeichnet,**
**daß** beide Seitenführungsteile (12,13) jeweils durch eine Steueröffnungen (32a,32b) aufweisende Steuerscheibe (12a,13a) gebildet sind,
**daß** in einer Steuerscbeibe (12a,13a) Zuführ- und Abführöffnungen bildende Steueröffnungen (32a,32b)
und in der anderen Steuerscheibe (12a,13a) nur Zuführöffnungen bildende Steueröffoungen (32a,32b) angeordnet sind.

2. Hydraulische Maschine (1) der Zahnring-Bauart, insbesondere hydraulischer Motor, bestehend aus
einem Gehäuse (2),
einer im Innenraum des Gehäuses (2) drehbar gelagerten Welle (3), die mit wenigstens einem Wellenende die Wandung des Gehäuses (2) in einem Loch abgedichtet durchsetzt,
einem im Gehäuse (2) drehfest auf der Welle (3) angeordneten Rotor (5), der eine Außenverzahnung (6) aufweist,
einem den Rotor (5) umgebenden Rotorring (7) mit einer Innenverzahnung (8), die mit der Außenverzahnung (6) des Rotors (5) zusammenwirkt,
wobei der Rotor (5) und der Rotorring (7) zwischen seitlichen Führungsflächen von Seitenführungsteilen (12,13) geführt sind,
und wobei zwischen den Verzahnungen (6,8) des Rotors (5) und des Rotorrings (7) Arbeitskammern gebildet sind, die in einander gegenüberliegenden Zonen, die bezüglich einer im Rotationsbetrieb der Maschine (1) sich stetig ändernden Längsmittelebene (28) einander gegenüberliegen, Zuführkammern (29) und Abführkammern (31) bilden,
die mit Steueröffnungen (32a,32b) im Rotationsbetrieb korrespondieren,
die Zuführ- und Abrühröffnungen bilden, die durch Zufuhr- und Abführleitungen jeweils mit einem Einlaß bzw. mit einem Auslaß verbunden sind,
**dadurch gekennzeichnet,**
**daß** beide Seitenführungsteile (12,13) jeweils durch eine Steueröffnungen (32a,32b) aufweisende Steuerscheibe (12a,13a) gebildet sind,
und **daß** in einer Steuerscheibe (12A,13A) Zuführ- und Abführöffnungen bildende Steueröffnungen (32a,32b)
und in der anderen Steuerscheibe (12a,13a) ebenfalls Zurühr- und Abführöffnungen bildende Steueröffnungen (32a,32b) angeordnet sind.

3. Hydraulische Maschine nach Anspruch 1 oder 2,
**dadurch gekennzeichnet,**
**daß** eine oder beide Steuerscheiben (12a,13a) im Innenraum des Gehäuses (2) axial verschiebbar gelagert und durch den anstehenden hydraulischen Druck und durch eine Federkraft gegen den Rotor (5) und den Rotorring (7) beaufschlagt ist bzw. sind und eine erste Drucksteuervorrichtung (49) bilden.

4. Hydraulische Maschine nach Anspruch 3,
**dadurch gekennzeichnet,**
**daß** eine zweite Drucksteuervorrichtung (54) mit wenigstens einer Steueröffnung (54a) in einem Verbindungskanal (55) vorgesehen ist zur Einstellung einer etwa konstanten Druckdifferenz zwischen dem Arbeitsdruck (pA) und dem an der axial verschiebbaren Steuerscheibe (12a,13a) anstehenden Druck (p1) in wenigstens einem Teilbereich des Druckbereichs, wobei der Verbindungskanal (55) den den anstehenden Druck (p1) enthaltenden Innenraum (27) des Gehäuses (2) mit dem Auslaß verbindet.

5. Hydraulische Maschine (1) der Zahnring-Bauart, insbesondere hydraulischer Motor, bestehend aus
einem Gehäuse (2),
einer im Innenraum des Gehäuses (2) drehbar gelagerten Welle (3), die mit wenigstens einem Wellenende die Wandung des Gehäuses (2) in einem Loch abgedichtet durchsetzt,
einem im Gehäuse (2) drehfest auf der Welle (3) angeordneten Rotor (5), der eine Außenverzahnung (6) aufweist,
einem den Rotor (5) umgebenden Rotorring (7) mit einer Innenverzahnung (8), die mit der Außenverzahnung (6) des Rotors (5) zusammenwirkt,
wobei der Rotor (5) und der Rotorring (7) zwischen seitlichen Führungsflächen von Seitenführungsteilen (12,13) geführt sind,
wobei zwischen den Verzahnungen (6,8) des Rotors (5) und des Rotorrings (7) Arbeitskammern gebildet sind, die in Zonen, die bezüglich einer im Rotationsbetrieb der Maschine (1) sich stetig ändernden Längsmittelebene (28) einander gegenüberliegen, Zuführkammern und Abrührkammern bilden,
die mit Steueröffnungen (32a,32b) im Rotationsbetrieb korrespondieren,
die Zuführ- und Abführöffnungen bilden, die durch Zuführ- und Abführleitungen jeweils mit einem Einlaß bzw. mit einem Auslaß verbunden sind,
wobei die Seitenführungsteile (12,13) jeweils in einer Ausnehmung (19,21) des Gehäuses (2) gelagert sind,
wobei ein oder beide Seitenführungsteile (12,13) im Innenraum des Gehäuses (2) axial verschiebbar gelagert und durch den anstehenden hydraulischen Druck (p1) und durch eine Federkraft gegen den Rotor (5) und den Rotorring (7) beaufschlagt ist bzw. sind und eine erste Drucksteuervorrichtung (49) bilden,
wobei eine zweite Drucksteuervorrichtung (54) mit wenigstens einer Steueröffnung (54a) in einem Verbindungskanal (55) vorgesehen ist zur Einstellung einer etwa konstanten Druckdifferenz zwischen dem Arbeitsdruck (pA) und dem an dem axial verschiebbaren Seitenführungsteil (12,13) anstehenden Druck (p1) in einem Teilbereich des Druckbereichs oder im gesamten Druckbereich,
und wobei der Verbindungskanal (55) den den anstehenden Druck (pA) enthaltenden Innenraum (47) des Gehäuses (2) mit dem Auslaß verbindet,
**dadurch gekennzeichnet,**
**daß** beide Seitenführungsteile (12,13) jeweils durch eine Steueröffnungen (32a,32b) aufweisende Steuerscheibe (12a,13a) gebildet sind,
**daß** die eine Steuerscheibe (12a,13a) nur Zuführöffnungen aufweist
und **daß** die andere Steuerscheibe (12a,13a) nur Abführöffnungen aufweist.

6. Hydraulische Maschine nach einem der vorherigen Ansprüche 4 bis 5,
**dadurch gekennzeichnet,**
**daß** die zweite Drucksteuervorrichtung (54) durch ein Rückschlagventil gebildet ist, das in der Strömungsrichtung zum Auslaß hin öffnet.

7. Hydraulische Maschine nach einem der Ansprüche 4 bis 6,
**dadurch gekennzeichnet,**
**daß** die Querschnittgrößen der Steueröffnungen (54a) oder der Ventilsitzöffnungen und/oder die Vorspannungen der Ventile (54b) der weiteren zweiten Drucksteuervorrichtung oder -vorrichtungen (54) unterschiedlich sind, insbesondere die Querschnittsgrößen kleiner und/oder die Spannungen größer.

8. Hydraulische Maschine nach einem der Ansprüche 1 bis 7,
**dadurch gekennzeichnet,**
**daß** zum einen die Zuführöffnungen und zum anderen die Abführöffnungen in den Steuerscheiben (12a,13a) sich axial gegenüberliegen.

9. Hydraulische Maschine nach einem der vorherigen Ansprüche,
**dadurch gekennzeichnet,**
**daß** eine oder beide runden Steuerscheiben (12a,13a) jeweils durch eine Drehsicherungsvorrichtung (20) gegen Verdrehung gehalten ist bzw, sind.

10. Hydraulische Maschine nach Anspruch 9,
**dadurch gekennzeichnet,**
**daß** die Drehsicherungsvorrichtung (20) symmetrisch zu den bzw. den ihr benachbarten Steueröffnungen (32a,32b) angeordnet ist.

11. Hydraulische Maschine nach einem der vorherigen Ansprüche,
**dadurch gekennzeichnet,**
**daß** die Steuerscheiben (12a,13a) identisch ausgebildet sind.

12. Hydraulische Maschine nach einem der vorherigen Ansprüche,
**dadurch gekennzeichnet,**
**daß** wenigstens ein die Drucksteueröffnung (54b) enthaltender Abschnitt des Verbindungskanals (55) der zweiten Drucksteuervorrichtung (54) oder der Verbindungskanal (55) insgesamt in einem die Zuführkammern (29) begrenzenden Bauteil im Gehäuse (2) oder im Gehäuse (2) angeordnet ist.

13. Hydraulische Maschine nach einem der vorherigen Ansprüche,
**dadurch gekennzeichnet,**
**daß** der die Drucksueröffnung (54a) enthaltende Abschnitt des Verbindungskanals (55) in der die Abführleitungen (55, 36) enthaltenden Steuerscheibe (12a,13a) angeordnet ist.

14. Hydraulische Maschine nach einem der vorherigen Ansprüche,
**dadurch gekennzeichnet,**
**daß** der Verbindungskanal (55) stromab der Drucksteueröffnung (54a) mit einer Abführleitung (36) oder mit einer die Abführleitungen (36) zusammenführenden Sammelleitung verbunden ist.

15. Hydraulische Maschine nach einem der Ansprüche 12 bis 14,
**dadurch gekennzeichnet,**
**daß** der Verbindungskanal (55) die zwischen der Steuerscheibe (12a,13a) und dem Gehäuse (2) vorhandene Fuge etwa radial durchsetzt.

16. Hydraulische Maschine nach einem der vorherigen Ansprüche,
**dadurch gekennzeichnet,**
**daß** der Verbindungskanal (55) in der Steuerscheibe (12a,13a) mit einer Abführleitung (36) oder mit einer Sammel-Abführleitung verbunden ist.

17. Hydraulische Maschine nach einem der vorherigen Ansprüche,
**dadurch gekennzeichnet,**
**daß** die die Zuführ- und/oder Abführöffnungen bildenden Steueröffnungen (32a,32b) jeweils mit einer Umfangsnut (37,38) in der Steuerscheibe (12a,13a) verbunden sind, von der sich ein vorzugsweise eine Drossel bildender Kanalabschnitt (39,41) zum zugehörigen Einlaß bzw. Auslaß (42,43) erstreckt.

18. Hydraulische Maschine nach einem der vorherigen Ansprüche,
**dadurch gekennzeichnet,**
**daß** der Verbindungskanal (55) in eine Umfangsnut (37a,37b,38a,38b) der Steuerscheibe (12a,13a) mündet, von der sich im Gehäuse (2) ein Kanal (39,41) zum Auslaß hin erstreckt, und **daß** vorzugsweise für den Verbindungskanal (55) und die Rücklaufleitungen (36) eine gemeinsame Umfangsnut (37a,37b,38a,38b) vorgesehen ist.

19. Hydraulische Maschine nach einem der vorherigen Ansprüche,
**dadurch gekennzeichnet,**
**daß** die zweite Drucksteuervorrichtung (54) in einem sich in der Steuerscheibe (12a,13a) vorzugsweise achsparallel erstreckenden Kanal (56b) angeordnet ist.

20. Hydraulische Maschine nach einem der vorherigen Ansprüche,
**dadurch gekennzeichnet,**
**daß** dem Auslaß oder den Auslässen, bei Rechts/Linkslauf dem jeweiligen Einund Auslaß, jeweils ein Bypaß (62) mit einem Sperrventil (61) in Form eines. Rückschlagventils zugeordnet ist, das den Bypaß (62) in der Eingangsrichtung sperrt und in der Ausgangsrichtung öffnet.

21. Hydraulische Maschine nach einem der vorherigen Ansprüche,
**dadurch gekennzeichnet,**
**daß** der Kanal des Bypaß von der Umfangsnut (37,38) ausgeht.

22. Hydraulische Maschine nach einem der vorherigen Ansprüche,
**dadurch gekennzeichnet,**
**daß** die zweiten oder weiteren Drucksteuervorrichtungen (54,54.1) jeweils durch ein Rückschlagventil (54c) gebildet ist bzw. sind.

23. Hydraulische Maschine nach Ansprüch 22,
**dadurch gekennzeichnet,**
**daß** das Ventil (54b) jeweils in einer Stufenbohrung (55, 66) angeordnet ist.

24. Hydraulische Maschine nach einem der vorherigen Ansprüche,
**dadurch gekennzeichnet,**
**daß** zu beiden Seiten des Rotorrings (7) ein oder mehrere, in Umfangsrichtung versetzte Einlässe (A1,A2,A3,A4,A5,A6) und ein oder mehrere, in Umfangsrichtung versetzte Auslässe (A1,A2,A3,A4,A5,A6) am Gehäuse (2) vorgesehen sind.

25. Hydraulische Maschine nach einem der vorherigen Ansprüche,
**dadurch gekennzeichnet,**
**daß** auf einer Seite des Rotorrings (7) jeweils ein oder mehrere Einlässe und/oder Auslässe (A1,A2,A5) in Umfangsrichtung versetzt zueinander angeordnet sind.

## Claims

1. Hydraulic machine (1) of the toothed-ring form of construction, in particular hydraulic motor, consisting of
a housing (2),
a shaft (3) which is rotatably mounted in the interior of the housing (2) and which, sealed off, passes with at least one shaft end through the wall of the housing (2) in a hole,
a rotor (5) which is arranged fixedly in terms of rotation on the shaft (3) in the housing (2) and which has an external toothing (6),
a rotor ring (7) surrounding the rotor (5) and having an internal toothing (8) which cooperates with the external toothing (6) of the rotor (5),
the rotor (5) and the rotor ring (7) being guided between lateral guide surfaces of lateral guide parts (12, 13),
and there being formed between the toothings (6, 8) of the rotor (5) and of the rotor ring (7) working chambers which, in mutually opposite zones which are located opposite one another with respect to a longitudinal mid-plane (28) continuously changing during the rotational operation of the machine (1), form supply chambers (29) and discharge chambers (31)
which during rotational operation match with control orifices (32a, 32b)
which form supply and discharge orifices which are connected by means of supply and discharge lines in each case to an inlet and to an outlet,
**characterized**
**in that** the two lateral guide parts (12, 13) are formed in each case by a control disc (12a, 13a) having control orifices (32a, 32b),
**in that** control orifices (32a, 32b) forming supply and discharge orifices are arranged in one control disc (12a, 13a)
and control orifices (32a, 32b) forming only supply orifices are arranged in the other control disc (12a, 13a).

2. Hydraulic machine (1) of the toothed-ring form of construction, in particular hydraulic motor, consisting of
a housing (2),
a shaft (3) which is rotatably mounted in the interior of the housing (2) and which, sealed off, passes with at least one shaft end through the wall of the housing (2) in a hole,
a rotor (5) which is arranged fixedly in terms of rotation on the shaft (3) in the housing (2) and which has an external toothing (6),
a rotor ring (7) surrounding the rotor (5) and having an internal toothing (8) which cooperates with the external toothing (6) of the rotor (5),
the rotor (5) and the rotor ring (7) being guided between lateral guide surfaces of lateral guide parts (12, 13),
and there being formed between the toothings (6, 8) of the rotor (5) and of the rotor ring (7) working chambers which, in mutually opposite zones which are located opposite one another with respect to a longitudinal mid-plane (28) continuously changing during the rotational operation of the machine (1), form supply chambers (29) and discharge chambers (31)
which during rotational operation match with control orifices (32a, 32b)
which form supply and discharge orifices which are connected by means of supply and discharge lines in each case to an inlet and to an outlet,
**characterized**
**in that** the two lateral guide parts (12, 13) are formed in each case by a control disc (12a, 13a) having control orifices (32a, 32b),
and **in that** control orifices (32a, 32b) forming supply and discharge orifices are arranged in one control disc (12a, 13a)
and control orifices (32a, 32b) likewise forming supply and discharge orifices are arranged in the other control disc (12a, 13a).

3. Hydraulic machine according to Claim 1 or 2,
**characterized in that** one or both control discs (12a, 13a) are mounted axially displaceably in the interior of the housing (2) and are acted upon by the prevailing hydraulic pressure and by a spring force relative to the rotor (5) and the rotor ring (7) and form a first pressure control device (49).

4. Hydraulic machine according to Claim 3, **characterized in that** a second pressure control device (54) with at least one control orifice (54a) is provided in a connecting duct (55), for setting an approximately constant pressure difference between the working pressure (pA) and the pressure (p1) prevailing at the axially displaceable control disc (12a, 13a), in at least a portion of the pressure range, the connecting duct (55) connecting the interior (57), containing the prevailing pressure (p1), of the housing (2) to the outlet.

5. Hydraulic machine (1) of the toothed-ring form of construction, in particular hydraulic motor, consisting of
a housing (2),
a shaft (3) which is rotatably mounted the interior of the housing (2) and which, sealed off, passes with at least one shaft end through the wall of the housing (2) in a hole,
a rotor (5) which is arranged fixedly in terms of rotation on the shaft (3) in the housing (2) and which has an external toothing (6),
a rotor ring (7) surrounding the rotor (5) and having an internal toothing (8) which cooperates with the external toothing (6) of the rotor (5),
the rotor (5) and the rotor ring (7) being guided between lateral guide surfaces of lateral guide parts (12, 13),
there being formed between the toothing (6, 8) of the rotor (5) and of the rotor ring (7) working chambers which, in zones which are located opposite one another with respect to a longitudinal mid-plane (28) continuously changing during the rotational operation of the machine (1), form supply chambers and discharge chambers
which during rotational operation match with control orifices (32a, 32b)
which form supply and discharge orifices which are connected by means of supply and discharge lines in each case to an inlet and to an outlet,
the lateral guide parts (12, 13) being mounted in each case in a recess (19, 21) of the housing (2),
one or both lateral guide parts (12, 13) being mounted axially displaceably in the interior of the housing (2) and being acted upon by the prevailing hydraulic pressure (p1) and by a spring force relative to the rotor (5) and the rotor ring (7) and forming a first pressure control device (49),
a second pressure control device (54) with at least one control orifice (54a) being provided in a connecting duct (55), for setting an approximately constant pressure difference between the working pressure (pA) and the pressure (p1) prevailing at the axially displaceable lateral guide part (12, 13), in a portion of the pressure range or in the entire pressure range, and the connecting duct (55) connecting the interior (47), containing the prevailing pressure (pA), of the housing (2) to the outlet,
**characterized**
**in that** the two lateral guide parts (12, 13) are formed in each case by a control disc (12a, 13a) having control orifices (32a, 32b),
**in that** one control disc (12a, 13a) has only supply orifices
and **in that** the other control disc (12a, 13a) has only discharge orifices.

6. Hydraulic machine according to one of the preceding Claims 4 and 5, **characterized in that** the second pressure control device (54) is formed by a non-return valve which opens towards the outlet in the direction of flow.

7. Hydraulic machine according to one of Claims 4 to 6, **characterized in that** the cross-sectional sizes of the control orifices (54a) or of the valve-seat orifices and/or the prestresses of the valves (54b) of the further second pressure control device or pressure control devices (54) are different, in particular the cross-sectional sizes are smaller and/or the stresses are lower.

8. Hydraulic machine according to one of Claims 1 to 7, **characterized in that**, on the one hand, the supply orifices and, on the other hand, the discharge orifices are located axially opposite one another in the control discs (12a, 13a).

9. Hydraulic machine according to one of the preceding claims, **characterized in that** one or both round control discs (12a, 13a) are held against rotation in each case by an anti-rotation device (20).

10. Hydraulic machine according to Claim 9, **characterized in that** the anti-rotation device (20) is arranged symmetrically to the control orifices (32a, 32b) or to the control orifices (32a, 32b) adjacent to it.

11. Hydraulic machine according to one of the preceding claims, **characterized in that** the control discs (12a, 13a) are designed identically.

12. Hydraulic machine according to one of the preceding claims, **characterized in that** at least one portion, containing the pressure control orifice (54b), of the connecting duct (55) of the second pressure control device (54), or the connecting duct (55) as a whole, is arranged in a structural part delimiting the supply chambers (29) and located in the housing (2), or in the housing (2).

13. Hydraulic machine according to one of the preceding claims, **characterized in that** that portion of the connecting duct (55) which contains the pressure control orifice (54a) is arranged in the control disc (12a, 13a) containing the discharge lines (55, 36).

14. Hydraulic machine according to one of the preceding claims, **characterized in that** the connecting duct (55) is connected, downstream of the pressure control orifice (54a), to a discharge line (36) or to a collecting line bringing together the discharge lines (36).

15. Hydraulic machine according to one of Claims 12 to 14, **characterized in that** the connecting duct (55) passes approximately radially through the gap present between the control disc (12a, 13a) and the housing (2).

16. Hydraulic machine according to one of the preceding claims, **characterized in that** the connecting duct (55) in the control disc (12a, 13a) is connected to a discharge line (56) or to a collecting discharge line.

17. Hydraulic machine according to one of the preceding claims, **characterized in that** the control orifices (32a, 32b) forming the supply and/or discharge orifices are connected in each case to a circumferential groove (37, 38) in the control disc (12a, 13a), from which circumferential groove a duct portion (39, 41) preferably forming a throttle extends to the associated inlet or outlet (42, 43).

18. Hydraulic machine according to one of the preceding claims, **characterized in that** the connecting duct (55) issues into a circumferential groove (37a, 37b, 38a, 38b) of the control disc (12a, 13a), from which circumferential groove a duct (39, 41) extends in the housing (2) towards the outlet, and **in that** a common circumferential groove (37a, 37b, 38a, 38b) is provided preferably for the connecting duct (55) and the return lines (36).

19. Hydraulic machine according to one of the preceding claims, **characterized in that** the second pressure control device (54) is arranged in a duct (56b) extending preferably axially parallel in the control disc (12a, 13a).

20. Hydraulic machine according to one of the preceding claims, **characterized in that** the outlet or the outlets, in the case of right/left running to the respective inlet and outlet, are in each case assigned a bypass (62) with a stop valve (61) in the form of a non-return valve which blocks the bypass (62) in the entry direction and opens it in the exit direction.

21. Hydraulic machine according to one of the preceding claims, **characterized in that** the duct of the bypass emanates from the circumferential groove (37, 38).

22. Hydraulic machine according to one of the preceding claims, **characterized in that** the second or further pressure control devices (54, 54.1) are formed in each case by a non-return valve (54c).

23. Hydraulic machine according to Claim 22, **characterized in that** the valve (54b) is arranged in each case in a stepped bore (55, 66).

24. Hydraulic machine according to one of the preceding claims, **characterized in that** one or more inlets (A1, A2, A3, A4, A5, A6) offset in the circumferential direction and one or more outlets (A1, A2, A3, A4, A5, A6) offset in the circumferential direction are provided on the housing (2) on both sides of the rotor ring (7).

25. Hydraulic machine according to one of the preceding claims, **characterized in that** in each case one or more inlets and/or outlets (A1, A2, A5) are arranged, offset to one another in the circumferential direction, on one side of the rotor ring (7).

## Revendications

1. Machine hydraulique (1) du type bague dentée, en particulier moteur hydraulique, comprenant
un boîtier (2),
un arbre (3) logé de façon rotative à l'intérieur du boîtier (2), qui traverse de façon étanche avec au moins une extrémité d'arbre la paroi du boîtier (2) dans un trou,
un rotor (5) disposé dans le boîtier (2), sur l'arbre (3) solidaire en rotation avec celui-ci, et présentant une denture extérieure (6),
une bague de rotor (7) entourant le rotor (5) avec une denture intérieure (8), qui agit conjointement avec la denture extérieure (6) du rotor (5),
le rotor (5) et la bague de rotor (7) étant guidés entre des surfaces de guidage latérales de parties de guidage latéral (12, 13),
et des chambres de travail étant formées entre les dentures (6, 8) du rotor (5) et de la bague de rotor (7), qui forment des chambres d'amenée (29) et des chambres d'évacuation (31) dans des zones opposées qui se font face par rapport à un plan médian longitudinal (28) variant constamment pendant la rotation de la machine (1),
lesquelles chambres correspondent avec des orifices de commande (32a, 32b) pendant la rotation, qui forment des orifices d'amenée et d'évacuation, lesquels sont reliés chacun par des conduites d'amenée et d'évacuation à une entrée ou à une sortie,
**caractérisée en ce que**
les deux parties de guidage latéral (12, 13) sont formées chacune par un disque de commande (12a, 13a) présentant des orifices de commande (32a, 32b),
**en ce que** des orifices de commande (32a, 32b) formant des orifices d'amenée et d'évacuation sont disposés dans un disque de commande (12a, 13a)
et des orifices de commande (32a, 32b) formant seulement des orifices d'amenée sont disposés dans l'autre disque de commande (12a, 13a).

2. Machine hydraulique (1) du type bague dentée, en particulier moteur hydraulique, comprenant
un boîtier (2),
un arbre (3) logé de façon rotative à l'intérieur du boîtier (2), qui traverse de façon étanche avec au moins une extrémité d'arbre la paroi du boîtier (2) dans un trou,
un rotor (5) disposé sur l'arbre (3) solidaire en rotation dans le boîtier (2), et présentant une denture extérieure (6),
une bague de rotor (7) entourant le rotor (5) avec une denture intérieure (8), coopérant avec la denture extérieure (6) du rotor (5),
le rotor (5) et la bague de rotor (7) étant guidés entre des surfaces de guidage latérales de parties de guidage latéral (12, 13),
et des chambres de travail étant formées entre les dentures (6, 8) du rotor (5) et de la bague de rotor (7), qui forment des chambres d'amenée (29) et des chambres d'évacuation (31) dans des zones opposées qui se font face par rapport à un plan médian longitudinal (28) variant constamment en cours de rotation de la machine (1),
lesquelles chambres correspondent avec des orifices de commande (32a, 32b) en cours de rotation, qui forment des orifices d'amenée et d'évacuation, lesquels sont reliés chacun par des conduites d'amenée et d'évacuation à une entrée ou à une sortie,
**caractérisée en ce que**
les deux parties de guidage latéral (12, 13) sont formées chacune par un disque de commande (12a, 13a) présentant des orifices de commande (32a, 32b),
et **en ce que** des orifices de commande (32a, 32b) formant des orifices d'amenée et d'évacuation sont disposés dans un disque de commande (12a, 13a)
et des orifices de commande (32a, 32b) formant également des orifices d'amenée et d'évacuation sont disposés dans l'autre disque de commande (12a, 13a).

3. Machine hydraulique selon la revendication 1 ou 2, **caractérisée en ce que** un ou deux disques de commande (12a, 13a) sont logés de façon coulissante sur un plan axial à l'intérieur du boîtier (2), est ou sont sollicité(s) par la pression hydraulique en formation et par une force de ressort contre le rotor (5) et la bague de rotor (7) et forment un premier dispositif de commande de pression (49).

4. Machine hydraulique selon la revendication 3, **caractérisée en ce qu'**un deuxième dispositif de commande de pression (54) est prévu avec au moins un orifice de commande (54a) dans un canal de liaison (55) pour le réglage d'une différence de pression à peu près constante entre la pression de travail (pA) et la pression (p1) se formant sur le disque de commande (12a, 13a) coulissant axialement dans au moins une zone partielle de la zone de pression, le canal de liaison (55) reliant l'intérieur (27), contenant la pression (p1) en formation, du boîtier (2) avec la sortie.

5. Machine hydraulique (1) du type bague dentée, en particulier moteur hydraulique, comprenant
un boîtier (2),
un arbre (3) logé de façon rotative à l'intérieur du boîtier (2), qui traverse de façon étanche avec au moins une extrémité d'arbre la paroi du boîtier (2) dans un trou,
un rotor (5) disposé sur l'arbre (3) solidaire en rotation avec celui-ci dans le boîtier (2), qui présente une denture extérieure (6),
une bague de rotor (7) entourant le rotor (5) avec une denture intérieure (8), qui agit conjointement avec la denture extérieure (6) du rotor (5),
le rotor (5) et la bague de rotor (7) étant guidés entre des surfaces de guidage latérales de parties de guidage latéral (12, 13),
des chambres de travail étant formées entre les dentures (6, 8) du rotor (5) et de la bague de rotor (7), qui forment des chambres d'amenée et des chambres d'évacuation dans des zones opposées qui se font face par rapport à un plan médian longitudinal (28) variant constamment dans le mode de rotation de la machine (1),
lesquelles chambres correspondent avec des orifices de commande (32a, 32b) dans le mode de rotation,
qui forment des orifices d'amenée et d'évacuation, lesquels sont reliés chacun par des conduites d'amenée et d'évacuation à une entrée ou à une sortie,
les parties de guidage latéral (12, 13) étant logées chacune dans un évidement (19, 21) du boîtier (2),
une ou deux parties de guidage latéral (12, 13) étant logées de façon coulissante sur un plan axial à l'intérieur du boîtier (2) et étant sollicitées par la pression hydraulique en formation et par une force de ressort contre le rotor (5) et la bague de rotor (7) et formant un premier dispositif de commande de pression (49), un deuxième dispositif de commande de pression (54) avec au moins un orifice de commande (54a) étant prévu dans un canal de liaison (55) pour le réglage d'une différence de pression à peu près constante entre la pression de travail (pA) et la pression (p1) se formant sur la partie de guidage latéral (12, 13) coulissante axialement dans une zone partielle de la zone de pression ou dans l'ensemble de la zone de pression,
et le canal de liaison (55) reliant l'intérieur (47) du boîtier (2) contenant la pression (pA) à la sortie,
**caractérisé en ce que** les deux parties de guidage latéral (12, 13) sont formées par un disque de commande (12a, 13a) présentant des orifices de commande (32a, 32b), **en ce que** l'un des disques de commande (12a, 13a) ne présente que des orifices d'amenée et l'autre disque de commande (12a, 13a) ne présente que des orifices d'évacuation.

6. Machine hydraulique selon l'une quelconque des revendications précédentes 4 à 5,
**caractérisée en ce que** le deuxième dispositif de commande de pression (54) est constitué par un clapet antiretour qui s'ouvre dans le sens d'écoulement en direction de la sortie.

7. Machine hydraulique selon l'une quelconque des revendications précédentes 4 à 6, **caractérisée en ce que** les grandeurs de section des orifices de commande (54a) ou des orifices de siège de soupape et/ou les prétensions des soupapes (54b) de l'autre second ou des autres seconds dispositifs de commande de pression (54) sont différentes, en particulier les grandeurs de section sont inférieures et/ou les tensions supérieures.

8. Machine hydraulique selon l'une quelconque des revendications précédentes 1 à 7, **caractérisée en ce que** d'une part les orifices d'amenée et d'autre part les orifices d'évacuation dans les disques de commande (12a, 13a) se font face axialement.

9. Machine hydraulique selon l'une quelconque des revendications précédentes, **caractérisée en ce que** l'un ou les deux disques de commande (12a, 13a) ronds est ou sont maintenu(s) respectivement contre la torsion par un dispositif antitorsion (20).

10. Machine hydraulique selon la revendication 9, **caractérisée en ce que** le dispositif antitorsion (20) est disposé de façon symétrique par rapport aux orifices de commande (32a, 32b) et à ceux voisins de lui.

11. Machine hydraulique selon l'une quelconque des revendications précédentes, **caractérisée en ce que** les disques de commande (12a, 13a) sont conçus de façon identique.

12. Machine hydraulique selon l'une quelconque des revendications précédentes, **caractérisée en ce qu'**au moins une partie, contenant l'orifice de commande de pression (54b), du canal de liaison (55) du deuxième dispositif de commande de pression (54) ou le canal de liaison (55) est disposé globalement dans un composant délimitant les chambres d'amenée (29) dans le boîtier (2) ou dans le boîtier (2).

13. Machine hydraulique selon l'une quelconque des revendications précédentes, **caractérisée en ce que** la partie, contenant l'orifice de commande de pression (54a), du canal de liaison (55) est disposée dans le disque de commande (12a, 13a) contenant les conduites d'évacuation (55, 36).

14. Machine hydraulique selon l'une quelconque des revendications précédentes, **caractérisée en ce que** le canal de liaison (55) est relié en aval de l'orifice de commande de pression (54a) à une conduite d'évacuation (36) ou à une conduite collective regroupant les conduites d'évacuation (36).

15. Machine hydraulique selon l'une quelconque des revendications précédentes 12 à 14, **caractérisée en ce que** le canal de liaison (55) traverse à peu près dans le sens radial le joint présent entre le disque de commande (12a, 13a) et le boîtier (2).

16. Machine hydraulique selon l'une quelconque des revendications précédentes, **caractérisée en ce que** le canal de liaison (55) est relié dans le disque de commande (12a, 13a) à une conduite d'évacuation (36) ou à une conduite d'évacuation collective.

17. Machine hydraulique selon l'une quelconque des revendications précédentes, **caractérisée en ce que** les orifices de commande (32a, 33b) formant les orifices d'amenée et/ou les orifices d'évacuation sont reliés chacun à une rainure périphérique (37, 38) sur le disque de commande (12a, 13a), duquel une partie de canal (39, 41) formant de préférence un étranglement part en direction de l'admission ou de l'évacuation (42, 43) correspondante.

18. Machine hydraulique selon l'une quelconque des revendications précédentes, **caractérisée en ce que** le canal de liaison (55) débouche dans une rainure périphérique (37a, 37b, 38a, 38b) du disque de commande, duquel un canal (39, 41) part dans le boîtier (2) en direction de l'évacuation, et **en ce qu'**une rainure périphérique (37a, 37b, 38a, 38b) commune est prévue de préférence pour le canal de liaison (55) et les conduites de retour (36).

19. Machine hydraulique selon l'une quelconque des revendications précédentes, **caractérisée en ce que** le deuxième dispositif de commande de pression (54) est disposé dans un canal (56b) s'étendant dans le disque de commande (12a, 13a) de préférence de façon parallèle à l'axe.

20. Machine hydraulique selon l'une quelconque des revendications précédentes, **caractérisée en ce qu'**à la sortie ou à chacune des sorties, à l'entrée avec la sortie concernée en rotation à droite/rotation à gauche, est associée une dérivation (62) avec une vanne d'arrêt (61) sous la forme d'un clapet antiretour, qui bloque la dérivation (62) dans le sens d'entrée et l'ouvre dans le sens de sortie.

21. Machine hydraulique selon l'une quelconque des revendications précédentes, **caractérisée en ce que** le canal de la dérivation part de la rainure périphérique (37, 38).

22. Machine hydraulique selon l'une quelconque des revendications précédentes, **caractérisée en ce que** les seconds ou autres dispositifs de commande de pression (54, 54.1) est ou sont constitué(s) respectivement par un clapet antiretour (54c).

23. Machine hydraulique selon l'une quelconque des revendications précédentes, **caractérisée en ce que** la soupape (54b) est disposée dans un alésage en gradins (55, 66).

24. Machine hydraulique selon l'une quelconque des revendications précédentes, **caractérisée en ce que** des deux côtés de la bague de rotor (7) sont prévus sur le boîtier (2) une ou plusieurs entrées (A1, A2, A3, A4, A5, A6), décalées dans le sens périphérique, et une ou plusieurs sorties (A1, A2, A3, A4, A5, A6) décalées dans le sens périphérique.

25. Machine hydraulique selon l'une quelconque des revendications précédentes, **caractérisée en ce que** respectivement une ou plusieurs entrées et/ou sorties (A1, A2, A5) sont disposées sur un côté de la bague de rotor (7) de façon décalée dans le sens périphérique les unes par rapport aux autres.
